# EUROPÄISCHE PATENTSCHRIFT

(11) **EP 1 253 316 B1**
(45) Veröffentlichungstag und Bekanntmachung des Hinweises auf die Patenterteilung: **31.08.2005**
(21) Anmeldenummer: 02450093.6
(22) Anmeldetag: 18.04.2002
(51) Int. Cl.: F02P 23/04

(54) **Zündeinrichtung für eine Brennkraftmaschine mit Fremdzündung**
Ignition device for a spark ignited combustion engine
Installation d'allumage pour moteur à combustion à allumage commandé

(30) Priorität: 23.04.2001 AT 3142001 U
(43) Veröffentlichungstag der Anmeldung: 30.10.2002
(73) Patentinhaber: AVL List GmbH, 8020 Graz (AT)
(72) Erfinder: Lenz Hans Peter, Prof.-Dr., 1230 Wien (AT); Jetzinger Markus, Dipl.-Ing., 1090 Wien (AT); Kapus Paul, Dr., 8111 Judendorf (AT)
(74) Vertreter: Babeluk, Michael

(56) Entgegenhaltungen:
- GB-A- 1 360 196
- PATENT ABSTRACTS OF JAPAN vol. 1998, no. 03, 27. Februar 1998 (1998-02-27) & JP 09 303244 A (MITSUBISHI HEAVY IND LTD), 25. November 1997 (1997-11-25)
- PATENT ABSTRACTS OF JAPAN vol. 013, no. 045 (M-792), 2. Februar 1989 (1989-02-02) & JP 63 253111 A (SONY CORP), 20. Oktober 1988 (1988-10-20)
- PATENT ABSTRACTS OF JAPAN vol. 012, no. 442 (M-766), 21. November 1988 (1988-11-21) & JP 63 173852 A (KOMATSU LTD), 18. Juli 1988 (1988-07-18)
- PATENT ABSTRACTS OF JAPAN vol. 007, no. 169 (M-231), 26. Juli 1983 (1983-07-26) & JP 58 074875 A (NIPPON JIDOSHA BUHIN SOGO KENKYUSHO KK;OTHERS: 01), 6. Mai 1983 (1983-05-06)

## Beschreibung

Die Erfindung betrifft eine Zündeinrichtung für eine Brennkraftmaschine mit Fremdzündung, wobei die Zündung des Kraftstoffes durch zumindest einen auf einen Zündort in einem Brennraum fokussierten Laserstrahl erfolgt, mit einer Laserquelle und einer Fokussiereinrichtung zur Bereitstellung und Fokussierung des Laserstrahles, wobei im Strahlenweg des Laserstrahles eine optische Einrichtung zur Strahlumlenkung und/oder Strahlaufteilung angeordnet ist, mittels der der Laserstrahl an zumindest zwei verschiedenen Zündorten im Brennraumes fokussierbar ist, wobei die optische Einrichtung ein im Strahlenweg des Laserstrahl angeordnetes Spiegelsystem mit zumindest einem schaltbaren Spiegel aufweist.

Aus der DE 199 11 737 A1 ist eine Brennkraftmaschine mit Fremdzündung bekannt, bei der die Laserstrahlen über in der Zylinderkopfdichtung angeordnete Lichtleiter in den Brennraum geleitet werden. Am Ende jedes Lichtleiters ist eine Fokussiereinrichtung angeordnet, um den Laserstrahl im Brennraum an einem Punkt zu fokussieren. Pro Laserstrahl kann somit ein Brennpunkt im Brennraum ausgebildet werden.

Die US 4,852,529 A, die US 4,314,530 A und die US 4,416,226 A beschreiben Laserzündeinrichtungen für Brennkraftmaschinen, bei denen der Laserstrahl über eine Öffnung im Zylinderkopf in den Brennraum eingebracht wird. Bei der US 4,416,226 A ist eine Fokussiereinrichtung vorgesehen, um den Laserstrahl in einen Punkt im Brennraum zu fokussieren.

Bei den meisten bekannten Laserzündeinrichtungen für Brennkraftmaschinen kann pro Laserquelle beziehungsweise pro Lichtleiter nur ein einziger Zündort definiert werden. Bekannte Laserzündeinrichtungen ohne Fokussiereinrichtung können darüber hinaus nur mit sehr hohem Energieaufwand die zur Zündung erforderliche Energiedichte im Brennraum realisieren. Ein weiterer Nachteil ist, dass die meisten Laserzündeinrichtungen auf Grund konstruktiver und technischer Anforderungen nicht in bestehende Motorkonzepte integriert werden können.

Laserzündeinrichtungen für Brennkraftmaschinen mit Mitteln zur Strahlumlenkung und/oder Strahlaufteilung des Laserstrahles sind aus den Veröffentlichungen JP 63173852 A, JP 58195074 A und JP 58074875 A bekannt, wobei eine gleichzeitige Fokussierung an unterschiedlichen Zündorten möglich ist. Zwischen verschiedenen Zündorten kann aber nicht umgeschaltet werden.

In den Druckschriften JP 07217521 A, JP 05033755 A und JP 09042138 A werden Laserzündeinrichtungen gezeigt, bei denen der Brennpunkt eines Laserstrahles durch Verschieben des Linsensystems variiert und somit der Zündort nur entlang der Strahlenachse verändert werden kann. Eine Verschiebung des Zündortes außerhalb der Strahlenachse oder eine gleichzeitige Fokussierung an verschiedenen Zündorten ist nicht möglich.

Aufgabe der Erfindung ist es, diese Nachteile zu vermeiden und bei einer Brennkraftmaschine der eingangs genannten Art auf möglichst einfache Weise eine optimale Zündung des Kraftstoffes im Brennraum zu erreichen.

Erfindungsgemäß wird dadurch erreicht, dass der Spiegel elektrisch schaltbar ist und dass der Laserstrahl wahlweise an zumindest einem oder zumindest einem anderen von mindestens zwei verschiedenen Zündorten im Brennraum fokussierbar ist und dass für jede Schaltstellung des elektrisch schaltbaren Spiegels das Linsensystem zumindest einen eigenen Brennpunkt ausbildet. Somit können mit einem einzigen Laserstrahl mindestens zwei verschiedene Zündorte ausgebildet werden. Elektrisch schaltbare Spiegel, wie sie etwa aus der US 5,036,042 A bekannt sind, haben gegenüber mechanisch schaltbaren Spiegeln den Vorteil kürzerer Ansprechzeiten, eines geringeren Bauraumes und der einfacheren Steuerung. In einer besonders einfachen Ausführungsvariante der Erfindung ist dabei vorgesehen, dass der Spiegel zumindest zwei Schaltstellungen mit unterschiedlichen Reflexionswinkeln und/oder Reflexionseigenschaften aufweist. Besonders günstig ist es dabei, wenn in einer Schaltstellung der schaltbare Spiegel optisch durchlässig ist. Das Spiegelsystem ist dabei der Fokussiereinrichtung vorgeschaltet.

In einer besonders bevorzugten Ausführungsvariante der Erfindung bei der der Laserstrahl gleichzeitig an zumindest zwei verschiedenen Orten fokussierbar ist, ist vorgesehen, dass die Fokussiereinrichtung ein Linsensystem aufweist, welches zumindest zwei Brennpunkte, vorzugsweise mit unterschiedlicher Brennweite, ausbildet. Um Bauraum einzusparen ist es besonders vorteilhaft, wenn das Linsensystem zumindest eine Sammellinse mit Spezialschliff aufweist, welche mehrere Brennpunkte ausbildet.

Die vorzugsweise durch einen kompakten Festkörperlaser gebildete Laserquelle kann in einfacher Weise in einem Schacht im Zylinderkopf der Brennkraftmaschine, vorzugsweise im Zündkerzenschacht an Stelle einer Zündkerze angeordnet sein. Dadurch ist eine einfache Adaption an bestehende Motorkonzepte möglich. Durch die Verwendung eines sehr kompakten Festkörperlasers können Lichtleiter zwischen Laserquelle und Spiegelsystem beziehungsweise Fokussiereinrichtung entfallen.

Die Erfindung eignet sich besonders zur Anwendung bei mit Wasserstoff als Kraftstoff betriebenen Brennkraftmaschinen. Aufgrund der weiten Zündgrenzen von Luft-Wasserstoffgemischen kann es bei herkömmlichen, Zündkerzen aufweisenden Zündeinrichtungen an den Elektroden der Zündkerze zu Rückzündungen während des Ansaugtaktes kommen, was sich sehr nachteilig auf die Laufruhe derartiger Brennkraftmaschinen auswirkt, da die Verbrennung für den aktuellen und darauffolgenden Zyklus ausfällt. Durch die Anwendung der erfindungsgemäßen Zündeinrichtung bei mit Wasserstoff betriebenen Brennkraftmaschinen kann dieser Nachteil vermieden werden.

Die Erfindung wird im Folgenden anhand der Figuren näher erläutert. Es zeigen
- Fig. 1: eine Brennkraftmaschine mit einer erfindungsgemäßen Zündeinrichtung in einem Schnitt durch einen Zylinder,
- Fig. 2: ein Detail aus Fig. 1 in einer ersten Schaltstellung des Spiegels,
- Fig. 3: dieses Detail aus Fig. 1 in einer zweiten Schaltstellung des Spiegels,
- Fig. 4: die Fokussiereinrichtung in einer Draufsicht gemäß der Linie IV-IV in Fig. 2 und 3,
- Fig. 5: Spiegelsystem und Strahlengang einer erfindungsgemäßen Zündeinrichtung in einem Schnitt analog zu den Fig. 1 bis 3 in einer zweiten Ausführungsvariante.

Funktionsgleiche Bauteile sind mit gleichen Bezugszeichen versehen.

Fig. 1 zeigt eine Brennkraftmaschine 1 mit einem Zylinderkopf 2 und einem Zylindergehäuse 3 in einem Längsschnitt. Im Zylinder 4 ist ein hin- und hergehender Kolben 5 angeordnet. Der Kolben 5 bildet mit der Deckfläche 6 des Zylinderkopfes 2 einen Brennraum 7 aus, in welchen die Gaswechselkanäle 8, 9 einmünden. Im Bereich der Zylinderachse 4a ist in einem Schacht 10 des Zylinderkopfes 2 eine Zündeinrichtung mit einer durch einen kompakten Festkörperlaser gebildeten Laserquelle 11 angeordnet, welche einen Laserstrahl 12 in den Brennraum 7 emitiert. Im Strahlenweg des Laserstrahles 12 ist eine optische Einrichtung 30 zur Strahlenumlenkung und/oder Strahlenaufteilung mittels der der Laserstrahl 12 an zwei verschiedenen Zündorten 14, 15 fokussiert werden kann. Über eine Fokussiereinrichtung 13, welche Teil der optischen Einrichtung 30 zur Strahlumlenkung und/oder Strahlaufteilung ist, wird der Laserstrahl 12 gebündelt.

In der in den Fig. 1 bis 3 dargestellten Ausführungsvariante weist die optische Einrichtung 30 ein Spiegelsystem 16 auf, welches zwischen der Laserquelle 11 und der Fokussiereinrichtung 13 angeordnet ist und zumindest einen elektrisch schaltbaren Spiegel 17 mit zumindest zwei Reflexionsschaltstellungen A, B beinhaltet. In der in Fig. 2 dargestellten Schaltstellung A ist der Spiegel 17 transparent geschaltet, so dass der Laserstrahl 12 ohne Ablenkung auf die Fokussiereinrichtung 13 trifft und auf einen ersten Zündort 14 fokussiert wird. In der in Fig. 3 dargestellten zweiten Schaltstellung B hingegen ist der Spiegel 17 aktiv geschaltet und reflektiert den Laserstrahl 12 vollständig. Der reflektierte Laserstrahl 12 trifft auf einen zweiten, starr ausgebildeten Spiegel 18 und wird zur Fokussiereinrichtung 13 abgelenkt. Durch die Fokussiereinrichtung 13 wird der zweimal abgelenkte Laserstrahl 12 an einem zweiten Zündort 15 fokussiert.

Die Fokussiereinrichtung 13 beinhaltet ein Linsensystem 13a, welches für jede Schaltstellung A, B des Spiegels 17 eine Linse 19, 20 aufweist. Vorteilhafterweise können die Linsen 19, 20 mit unterschiedlichen Brennweiten ausgeführt sein, wodurch Zündorte 14, 15 mit unterschiedlichem Abstand von der Deckfläche 6 realisiert werden können.

Die Steuerung des Spiegels 17 erfolgt in Abhängigkeit des Motorbetriebszustandes beziehungsweise des Verbrennungsablaufes im Brennraum 7. Zur Erfassung des Verbrennungsvorganges kann ein optischer Sensor 21 in die Fokussiereinrichtung 13 integriert werden.

Fig. 5 zeigt eine Ausführungsvariante, bei der die Fokussiereinrichtung 13 ein Linsensystem aufweist, welches durch eine Linse 22 mit Spezialschliff gebildet ist, welche den auftreffenden Laserstrahl 12 in zwei Zündorten 14, 15 fokussiert. Die Linse 22 weist dabei zumindest zwei Linsenteile 23, 24 mit verschiedenen Brennpunkten und Brennweiten auf. Eine Linse 22 mit Spezialschliff kann auch in der in den Fig. 1 bis 4 dargestellten Ausführungsvariante anstelle der Einzellinsen 19, 20 eingesetzt werden.

Bei der in den Fig. 1 bis 4 gezeigten Ausführungsvariante wird mittels des schaltbaren Spiegels 17 zwischen zwei Zündorten 14, 15 umgeschaltet. Bei der in Fig. 5 gezeigten Ausführungsvariante dagegen wird ein einziger Laserstrahl 12 in zwei verschiedenen Zündorten 14, 15 gleichzeitig fokussiert.

Auch eine Kombination der beiden Ausführungsvarianten ist möglich. So kann jede der beiden Linsen 19, 20 der in den Fig. 1 bis 4 beschriebenen Ausführungsvariante durch eine Linse 22 mit Spezialschliff gebildet werden, so dass in jeder der beiden Schaltstellungen A, B des Spiegels 17 jeweils zwei Brennpunkte mit unterschiedlichen Brennweiten realisiert werden können.

Die beschriebene Zündeinrichtung eignet sich besonders für den Einsatz bei mit Wasserstoff betriebenen Brennkraftmaschinen. Durch das Fehlen von Elektroden einer Zündkerze können Rückzündungen zuverlässig vermieden werden.

Das beschriebene optische System kann weiters zur Verbrennungsdiagnose benutzt werden, wobei beispielsweise der Zeitabstand zwischen dem Zündimpuls und der Entflammung durch den optischen Sensor 21 festgestellt und zur weiteren Motorregelung verwendet wird. Dadurch ist es möglich, beispielsweise ungleiche Zündverzüge bei verschiedenen Zylindern einer Mehrzylinder-Brennkraftmaschine zu kompensieren und somit einen besseren Gleichlauf zu erreichen.

## Patentansprüche

1. Zündeinrichtung für eine Brennkraftmaschine mit Fremdzündung, wobei die Zündung des Kraftstoffes durch zumindest einen auf einen Zündort (14, 15) in einem Brennraum (7) fokussierten Laserstrahl (12) erfolgt, mit einer Laserquelle (11) und einer Fokussiereinrichtung (15) zur Bereitstellung und Fokussierung des Laserstrahles (12), wobei im Strahlenweg des Laserstrahles (12) eine optische Einrichtung (30) zur Strahlumlenkung und/oder Strahlaufteilung angeordnet ist, mittels der der Laserstrahl (12) an zumindest zwei verschiedenen Zündorten (14, 15) im Brennraumes (7) fokussierbar ist, wobei die optische Einrichtung (30) ein im Strahlenweg des Laserstrahl (12) angeordnetes Spiegelsystem (16) mit zumindest einem schaltbaren Spiegel (17) aufweist, **dadurch gekennzeichnet, dass** der Spiegel (17) elektrisch schaltbar ist und dass der Laserstrahl (12) wahlweise an zumindest einem oder zumindest einem anderen von mindestens zwei verschiedenen Zündorten (14, 15) im Brennraum (7) fokussierbar ist und dass für jede Schaltstellung (A, B) des elektrisch schaltbaren Spiegels (17) das Linsensystem (13a, 13b) zumindest einen eigenen Brennpunkt ausbildet.

2. Zündeinrichtung nach Anspruch 1, **dadurch gekennzeichnet, dass** der Spiegel (17) zumindest zwei Schaltstellungen (A, B) mit unterschiedlichen Reflexionswinkeln und/oder Reflexionseigenschaften aufweist.

3. Zündeinrichtung nach Anspruch 2, **dadurch gekennzeichnet, dass** in einer Schaltstellung (A) der schaltbare Spiegel (17) optisch durchlässig ist.

4. Zündeinrichtung nach einem der Ansprüche 1 bis 3, **dadurch gekennzeichnet, dass** das Spiegelsystem (16) der Fokussiereinrichtung (13) vorgeschaltet ist.

5. Zündeinrichtung nach einem der Ansprüche 1 bis 4, wobei der Laserstrahl (12) gleichzeitig an zumindest zwei verschiedenen Zündorten (14, 15) im Brennraum (7) fokussierbar ist, **dadurch gekennzeichnet, dass** die Fokussiereinrichtung (13) ein Linsensystem (13a, 13b) aufweist, welches zumindest zwei Brennpunkte, vorzugsweise mit unterschiedlicher Brennweite, ausbildet.

6. Zündeinrichtung nach Anspruch 5, **dadurch gekennzeichnet, dass** das Linsensystem (13b) zumindest eine Sammellinse mit Spezialschliff mit zumindest zwei Linsenteilen (23, 24) aufweist, welche zumindest zwei Brennpunkte ausbildet.

7. Zündeinrichtung nach einem der Ansprüche 1 bis 6, **dadurch gekennzeichnet, dass** die vorzugsweise durch einen kompakten Festkörperlaser gebildete Laserquelle (11) in einem vorzugsweise durch einen Zündkerzenschacht gebildeten Schacht (10) eines Zylinderkopfes (2) angeordnet ist.

8. Verwendung einer Zündeinrichtung nach einem der Ansprüche 1 bis 7, **dadurch gekennzeichnet, dass** die Brennkraftmaschine mit Wasserstoff als Kraftstoff betrieben wird.

## Claims

1. Ignition device for a spark-ignited internal combustion engine, where ignition of the fuel is effected by at least one laser beam (12) focussed on an ignition spot (14, 15) in a combustion chamber (7), with a laser source (11) and a focussing device (13) for generating and focussing the laser beam (12), and with an optical device (30) placed in the light path of the laser beam (12) for the redirecting and/or splitting of light beams, which will permit focussing the laser beam (12) on at least two different ignition spots (14, 15) in the combustion chamber (7), said optical device (30) comprising a mirror system (16) placed in the light path of the laser beam (12) and including at least one controllable mirror (17), **characterised in that** the mirror (17) is controlled electrically and that the laser beam (12) can optionally be focussed either on at least one or at least one other of at least two different ignition spots (14, 15) in the combustion chamber (7), and that for each controlled state (A, B) of the electrically controllable mirror (17) the lens system (13a, 13b) establishes at least one proper focal point.

2. Ignition device according to claim 1, **characterised in that** the mirror (17) has at least two controlled states (A, B) with different reflection angles and/or reflection properties.

3. Ignition device according to claim 2, **characterised in that** the controllable mirror (17) is optically transparent in one controlled state (A).

4. Ignition device according to any of claims 1 to 3, **characterised in that** the mirror system (16) precedes the focussing device (13).

5. Ignition device according to any of claims 1 to 4, wherein the laser beam (12) can simultaneously be focussed onto at least two different ignition spots (14, 15) in the combustion chamber (7) **characterised in that** the focussing device (13) is provided with a lens system (13a, 13b) which establishes at least two different focal points, preferably with different focal lengths.

6. Ignition device according to claim 5, **characterised in that** the lens system (13b) comprises at least one convergent lens of a special shape with at least two lens parts (23, 24), which establishes at least two focal points.

7. Ignition device according to any of claims 1 to 6, **characterised in that** the laser source (11), which is preferably configured as a compact solid state laser, is positioned in a vertical bore (10) of the cylinder head (2), which preferably is a spark plug bore.

8. Application of an ignition device according to any of claims 1 to 7, **characterised in that** the internal combustion engine operates on hydrogen fuel.

## Revendications

1. Dispositif d'allumage pour un moteur à combustion interne à allumage commandé, où l'allumage du carburant se fait à l'aide d'au moins un rayon laser (12) focalisé sur un site d'allumage (14, 15) dans une chambre de combustion (7), avec une source de laser (11) et un dispositif de focalisation (15) pour fournir et focaliser le rayon laser (12), où, dans le chemin de rayonnement du rayon laser (12), est disposé un dispositif optique (30) servant à dévier le rayon et/ou à subdiviser le rayon, dispositif au moyen duquel le rayon laser (12) est susceptible d'être focalisé en au moins deux sites d'allumage (14, 15) différents dans la chambre de combustion (7), où le dispositif optique (30) présente un système à miroirs (16) disposé dans le chemin de rayonnement de rayon laser (12), avec au moins un miroir (17) susceptible d'être commuté, **caractérisé en ce que** le miroir (17) est susceptible d'être commuté de façon électrique, et **en ce que** le rayon laser (12) est susceptible d'être focalisé au choix en au moins un premier ou en au moins un autre parmi au moins deux sites d'allumage (14, 15) différents dans la chambre de combustion (7), et **en ce que**, pour chaque position de commutation (A, B) du miroir (17) susceptible d'être commuté électriquement, le système à lentilles (13a, 13b) constitue au moins un foyer propre.

2. Dispositif d'allumage selon la revendication 1, **caractérisé en ce que** le miroir (17) présente au moins deux positions de commutation (A, B) ayant des angles de réflexion différents et/ou des propriétés de réflexion différentes.

3. Dispositif d'allumage selon la revendication 2, **caractérisé en ce que** le miroir (17) susceptible d'être commuté est optiquement transparent lorsqu'il est à la position de commutation (A).

4. Dispositif d'allumage selon l'une des revendications 1 à 3, **caractérisé en ce que** le système à miroirs (16) du dispositif de focalisation (13) est installé en amont.

5. Dispositif d'allumage selon l'une des revendications 1 à 4, où le rayon laser (12) est susceptible d'être focalisé simultanément en au moins deux sites d'allumage (14, 15) différents dans la chambre de combustion (7), **caractérisé en ce que** le dispositif de focalisation (13) présente un système à lentilles (13a, 13b) constituant au moins deux foyers, de préférence avec une distance focale différente.

6. Dispositif d'allumage selon la revendication 5, **caractérisé en ce que** le système à lentilles (13b) présente au moins une lentille convergente, avec une surface polie spéciale, avec au moins deux parties de lentille (13, 14) formant au moins deux foyers.

7. Dispositif d'allumage selon l'une des revendications 1 à 6, **caractérisé en ce que** la source laser (11), formée, de préférence, par un laser à corps solide compact, est disposée dans un puits (10), formé, de préférence par un puits de bougie d'allumage, d'une culasse (2).

8. Utilisation d'un dispositif d'allumage selon l'une des revendications 1 à 7, **caractérisée en ce que** le moteur à combustion interne fonctionne à l'hydrogène en tant que carburant.
